# EUROPÄISCHE PATENTANMELDUNG

(11) **EP 1 222 955 A1**
(43) Veröffentlichungstag der Anmeldung: **17.07.2002**
(21) Anmeldenummer: 01100649.1
(22) Anmeldetag: 11.01.2001
(51) Int. Cl.: B01F 3/04, B01F 7/00, B08B 9/093, B01D 21/24

(54) **Vorrichtung zur ortsfesten Anbringen eines Aggregates**

(71) Anmelder: KSB Aktiengesellschaft, 67227 Frankenthal (DE)
(72) Erfinder: Szlama, Peter, 76751 Jockgrim (DE)

(57) **Zusammenfassung**

Die Erfindung bezieht sich auf eine Vorrichtung zur ortsfesten Anbringung eines aus einer Arbeitsmaschine und einer diese antreibenden Kraftmaschine bestehenden Aggregates an einem beliebigen Ort, wobei die auf einer Bodenplatte angeordnete Vorrichtung das gesamte Aggregat und gegebenenfalls vorhandene Zusatzteile trägt.

Eine besonders kompakte und wenig aufwendige Gestaltung wird dadurch erreicht, daß die Vorrichtung durch ein vertikal verlaufendes, auf der Bodenplatte (3) befestigtes Rohr (2) gebildet wird, das vorzugsweise in seinem unteren Bereich ein oder mehrere horizontal verlaufende Rohre (4) trägt, wobei ein horizontales Rohr (4) jeweils mit einem oder zwei Flanschen (5, 6) zur Aufnahme des Aggregates (12) oder eines Teiles hiervon und der gegebenenfalls vorhandenen Zusatzteile (13, 14, 16) ausgestattet ist (Fig. 1).

## Beschreibung

Die Erfindung betrifft eine Vorrichtung zur ortsfesten Anbringung eines aus einer Arbeitsmaschine und einer diese antreibenden Kraftmaschine bestehenden Aggregates an einem beliebigen Ort, wobei die auf einer Bodenplatte angeordnete Vorrichtung das gesamte Aggregat und gegebenenfalls vorhandene Zusatzteile trägt.

Derartige Vorrichtungen werden vor allem für Tauchmotorrührwerke in Misch- und Belebungsbecken und für Einrichtungen zur Strahlreinigung in Regenüberlaufbecken eingesetzt.

So ist durch die DE 39 41 724 C2 ein Tauchmotorrührwerk bekannt, das durch ein Führungsrohr und einen Auslegearm gehaltert wird. Das Führungsrohr und der Auslegearm sind innerhalb eines durch mehrere schräg verlaufende Stützen komplettierten, auf einer Bodenplatte befestigten Gestells angeordnet. Abgesehen davon, daß es sich hier um eine spezielle, nur für das bestimmte Aggregat passende Vorrichtung handelt, ist auch der Umstand nachteilig, daß die Vorrichtung selbst recht aufwendig ist.

Durch die DE 298 01 934 U1 ist eine Einrichtung zur Strahlreinigung eines Abwasser enthaltenden Beckens bekannt, bei der ein Pumpenaggregat und ein von diesem gespeistes Strahlrohr nebst einem dem Strahlrohr zugeordneten Schwenkantrieb innerhalb eines Gestells angeordnet sind. Der Aufbau des Gestells und die notwendigen Befestigungen der verschiedenen Komponenten innerhalb des Gestells machen auch diese Einrichtung sehr aufwendig.

Der Erfindung liegt die Aufgabe zugrunde, den für die ortsfeste Anbringung eines solchen Aggregates zu treibenden Aufwand zu verringern.

Die gestellte Aufgabe wird erfindungsgemäß dadurch gelöst, daß die Vorrichtung durch ein vertikal verlaufendes, auf der Bodenplatte befestigtes Rohr gebildet wird, das vorzugsweise in seinem unteren Bereich ein oder mehrere horizontal verlaufende Rohre trägt, wobei ein horizontales Rohr jeweils mit einem oder zwei Flanschen zur Aufnahme des Aggregates oder eines Teiles hiervon und der gegebenenfalls vorhandenen Zusatzteile ausgestattet ist.

Die erfindungsgemäße Vorrichtung ist sehr einfach aufgebaut, sie besteht aus wenigen Teilen und ist sehr leicht herstellbar. Sie ist im übrigen sehr universell einsetzbar, da sie an eine Vielzahl unterschiedlicher Aggregate sehr leicht anzupassen ist.

Vorzugsweise ist das vertikale Rohr als Vierkantrohr ausgebildet ist, welches zwei Öffnungen zur Aufnahme eines das vertikale Rohr durchdringenden, mit ihm verschweißten horizontalen Rohres besitzt.

Um die Stabilität der Vorrichtung und damit der der von ihr getragenen Einrichtung zu erhöhen, wird vorgeschlagen, daß auf der Bodenplatte mindestens zwei mit dem vertikalen Rohr fest verbundene Stützen angeordnet sind. Die Stützen selbst können durch zwei weitere Platten gebildet werden, die hochkant auf der Bodenplatte und zu beiden Seiten des vertikalen Rohres angeordnet und mit der Bodenplatte und dem Rohr verschweißt sind.

Außerdem wird vorgeschlagen, daß an dem vertikalen Rohr eine oder mehrere Halterungen zur Aufnahme von Zusatzteilen befestigt sind. Im übrigen kann im oberen Bereich des vertikalen Rohres ein im wesentlichen senkrecht verlaufendes Kabelführungsrohr zur Aufnahme eines zum Antriebsmotor des Aggregates und/oder eines Zusatzteils führenden Kabels vorgesehen sein.

Die erfindungsgemäße Vorrichtung ist insbesondere für die Anbringung eines Mischers in einem Abwasserbecken geeignet, der den Beckeninhalt in einen weitgehend homogenen Zustand versetzt.

Vor allem empfiehlt sich die Vorrichtung für eine Reinigungseinrichtung in einem Regenüberlaufbecken, wobei an dem einen Flansch des das vertikale Rohr durchdringenden horizontalen Rohres eine Tauchmotorpumpe befestigt wird, welche über das Rohr in ein mit dem zweiten Flansch verbundenes Strahlrohr fördert. Das ohnehin vorhandene, in erster Linie der Halterung des Aggregates und der Zusatzteile dienende Rohr wird somit auch in einer zweiten Funktion genutzt.

Die erfindungsgemäße Vorrichtung läßt sich sogar bei solchen Reinigungseinrichtungen nutzen, bei denen das von der Tauchmotorpumpe angesaugte Wasser über ein mittels eines Schwenkantriebes zu verschwenkendes Strahlrohr in das Regenbecken zurückgefördert wird. Hierzu kann an einer weiteren am vertikalen Rohr angebrachten Halterung der Schwenkantrieb befestigt werden, der über eine Antriebswelle mit einem der Schwenkbarkeit des Strahlrohres dienenden Rohrdrehgelenk verbunden ist.

Eine weitere Möglichkeit der Nutzung ist für Schneekanonen gegeben, bei denen sich wegen des vergleichsweise geringen Aufwandes für die Aufstellung der erfindungsgemäßen Vorrichtung ein besonderer Vorteil ergibt.

Anhand eines Ausführungsbeispiels wird die Erfindung näher erläutert. Es zeigt
- Fig. 1: eine erfindungsgemäße Vorrichtung, welche eine Einrichtung zur Reinigung eines Regenbeckens trägt, in der Seitenansicht,
- Fig. 2: eine Draufsicht auf die Einrichtung der Fig. 1,
- Fig. 3: eine Vorderansicht der Einrichtung der Fig. 1.

Die erfindungsgemäße Vorrichtung wird gebildet durch einen Ständer 1, der zum einen aus einem Vierkantrohr 2 und einer Bodenplatte 3 besteht. Wie vor allem aus der Fig. 1 erkennbar ist, ist durch das Vierkantrohr 2 ein Rohr 4 hindurchgeführt, das an seinen Enden Flansche 5 und 6 trägt. Mit seiner Bodenplatte 3, welche vier Bohrungen 7 besitzt, ist der Ständer 1 am Boden 8 eines Regenüberlaufbeckens befestigt.

Am oberen Ende des Ständers 1 ist eine mit dem Vierkantrohr 2 fest verbundene Aufnahmekonsole 9 vorgesehen, durch welche eine Antriebswelle 10 eines Schwenkantriebes 11 geführt ist.

An den in den Fig. 1 und 2 links gelegenen Flansch 5 des Rohres 4 ist eine Kreiselpumpe 12 angeschlossen. An dem rechts gelegenen Flansch 6 ist ein Rohrdrehgelenk 13 angeschlossen, welches in eine Venturidüse 14 mündet. Über ein Luftansaugrohr 15 wird Luft in den aus der Venturidüse 14 austretenden Wasserstrahl eingesaugt. Der mit Luft angereicherte Wasserstrahl tritt am Ende eines Injektors 16 in das Regenüberlaufbecken aus.

Während des Betriebes der Reinigungseinrichtung erfolgt eine Verschwenkung des Injektors 16 durch den Schwenkantrieb 11. Hierdurch wird erreicht, daß der aus dem Injektor 16 austretende Strahl in die verschiedenen Bereiche des Regenbeckens geleitet wird. Die Reinigungswirkung des Strahls erfaßt somit das Regenbecken in seiner gesamten Breite.

Statt eines einzelnen Injektors bzw. Stahlrohres können auch mehrere hiervon vorgesehen sein, wobei diese von einer einzigen Kreiselpumpe versorgt und gemeinsam oder unabhängig voneinander verschwenkt werden können.

Die Verbindung zwischen der Kreiselpumpe 12 und dem Flansch 5 kann, ebenso wie die Verbindung zwischen dem Flansch 6 und dem Injektor 16, auch in einer anderen als der gezeigten Weise erfolgen. So kann die Kreiselpumpe 12 auch über eine Rohrverbindung mit dem Flansch 5 verbunden sein. Die Kreiselpumpe kann auch von anderer Art sein und/oder aus einem anderen Bereich des Behälters bzw. aus einem neben dem Behälter gelegenen Raum über ein ihrem Einlauf vorgeschaltetes Rohr ansaugen. Der Injektor 16 wiederum kann über eine andere Art von Rohrdrehgelenk an den Flansch 6 angeschlossen sein.

Die im Ausführungsbeispiel dargestellte Vorrichtung kann zur Anpassung an andere Einrichtungen, wie Mischer, Schneekanonen o.ä., ohne weiteres und mit geringen Änderungen abgewandelt werden. Dabei bleibt der grundsätzliche Aufbau mit dem vertikalen Rohr 2, einem oder mehreren horizontalen Rohren 4 und der Bodenplatte 3 erhalten.

## Patentansprüche

1. Vorrichtung zur ortsfesten Anbringung eines aus einer Arbeitsmaschine und einer diese antreibenden Kraftmaschine bestehenden Aggregates an einem beliebigen Ort, wobei die auf einer Bodenplatte angeordnete Vorrichtung das gesamte Aggregat und gegebenenfalls vorhandene Zusatzteile trägt, **dadurch gekennzeichnet, daß** die Vorrichtung durch ein vertikal verlaufendes, auf der Bodenplatte (3) befestigtes Rohr (2) gebildet wird, das vorzugsweise in seinem unteren Bereich ein oder mehrere horizontal verlaufende Rohre (4) trägt, wobei ein horizontales Rohr (4) jeweils mit einem oder zwei Flanschen (5, 6) zur Aufnahme des Aggregates (12) oder eines Teiles hiervon und der gegebenenfalls vorhandenen Zusatzteile (13, 14, 16) ausgestattet ist.

2. Vorrichtung nach Anspruch 1, **dadurch gekennzeichnet, daß** das vertikale Rohr (2) als Vierkantrohr ausgebildet ist, welches zwei Öffnungen zur Aufnahme eines das vertikale Rohr (2) durchdringenden, mit ihm verschweißten horizontalen Rohres (4) besitzt.

3. Vorrichtung nach einem der Ansprüche 1 bis 3, **dadurch gekennzeichnet, daß** auf der Bodenplatte (3) mindestens zwei mit dem vertikalen Rohr (2) fest verbundene Stützen angeordnet sind.

4. Vorrichtung nach Anspruch 3, **dadurch gekennzeichnet, daß** die Stützen durch zwei Versteifungsplatten gebildet werden, die hochkant auf der Bodenplatte (3) und zu beiden Seiten des Rohres (2) angeordnet und mit der Bodenplatte (3) und dem Rohr (2) verschweißt sind.

5. Vorrichtung nach einem der Ansprüche 1 bis 4, **dadurch gekennzeichnet, daß** an dem vertikalen Rohr (2) eine oder mehrere Halterungen (9) zur Aufnahme von Zusatzteilen (10, 11) befestigt sind.

6. Vorrichtung nach einem der Ansprüche 1 bis 5 **dadurch gekennzeichnet, daß** im oberen Bereich des vertikalen Rohres (2) ein im wesentlichen senkrecht verlaufendes Kabelführungsrohr zur Aufnahme eines zur antreibenden Kraftmaschine des Aggregates (12) und/oder eines Zusatzteiles (11) führenden Kabels vorgesehen ist.

7. Verwendung einer Vorrichtung nach einem oder mehreren der Ansprüche 1 bis 6 für einen an einem Flansch (6) des horizontalen Rohres (4) angeordneten, den flüssigen Inhalt eines Behälters umwälzenden Mischer.

8. Verwendung einer Vorrichtung nach einem oder mehreren der Ansprüche 1 bis 6 für ein an einem Flansch (5) des horizontalen Rohres (4) befestigtes, in einem mit einer Flüssigkeit gefüllten Behälter angeordnetes Tauchmototorpumpenaggregat (12), welches über das horizontale Rohr (4) in ein oder mehrere mit einem zweiten Flansch (6) verbundene Strahlrohre (16) fördert.

9. Verwendung einer Vorrichtung nach Anspruch 8 für eine Einrichtung mit einem oder mehreren mittels eines Schwenkantriebes (11) zu verschwenkenden Strahlrohren (16), wobei das vertikale Rohr (2) in seinem oberen Bereich eine Halterung (9) zur Aufnahme des Schwenkantriebes (11) trägt, der über eine Antriebswelle (10) mit einem der Schwenkbarkeit der Strahlrohre (16) dienenden Rohrdrehgelenk (13) verbunden ist.

10. Verwendung einer Vorrichtung nach einem oder mehreren der Ansprüche 1 bis 6 für eine an einem Flansch (5) des horizontalen Rohres (4) befestigte Schneekanone, welche über das horizontale Rohr (4) in eine mit einem zweiten Flansch (6) verbundenes Strahlrohr fördert.
